# EUROPÄISCHE PATENTSCHRIFT

(11) **EP 0 118 500 B1**
(45) Veröffentlichungstag und Bekanntmachung des Hinweises auf die Patenterteilung: **28.10.1987**
(21) Anmeldenummer: 83902808.1
(22) Anmeldetag: 31.08.1983
(51) Int. Cl.: F02B 51/00, F23K 5/00, F02M 25/00

(54) **VERFAHREN UND VORRICHTUNG ZUR LÖSUNG VON GAS, INSBESONDERE KOHLENDIOXID IN FLÜSSIGEM BRENNSTOFF UND DESSEN VERTEILUNG IN VERBRENNUNGSLUFT IM ÜBERSÄTTIGTEM ZUSTAND**
METHOD AND DEVICE FOR DISSOLVING A GAS, PARTICULARLY CARBON DIOXIDE, IN A LIQUID FUEL, AND DISPENSING IT IN SATURATED CONDITIONS INTO COMBUSTION AIR
PROCEDE ET DISPOSITIF POUR DISSOUDRE UN GAZ, NOTAMMENT DU BIOXYDE DE CARBONE DANS UN COMBUSTIBLE LIQUIDE, ET LE DISTRIBUER DANS L'AIR DE COMBUSTION A L'ETAT SATURE

(30) Priorität: 04.09.1982 DE 3232938
(43) Veröffentlichungstag der Anmeldung: 19.09.1984
(73) Patentinhaber: Kohlensäurewerke C.G. Rommenhöller GmbH, D-3490 Bad Driburg-Herste (DE)
(72) Erfinder: SCHMIDTKE, Wolfgang, D-4790 Paderborn (DE)
(74) Vertreter: Hanewinkel, Lorenz, Dipl.-Phys.
(86) Internationale Anmeldenummer: EP8300228
(87) Internationale Veröffentlichungsnummer: WO8400996

## Beschreibung

Die Erfindung betrifft ein Verfahren zur Verteilung von flüssigem Brennstoff in Verbrennungsluft, der der Brennstoff über einen Vergaser oder Injektor zugemischt wird, bei dem vorher in dem Brennstoff Gas, vorzugsweise Luft und/oder Kohlendioxid, bei einem solchen Lösungsdruck-Temperaturzustand, bei dem eine höhere Löslichkeit des Gases als unter dem Mischdruck-Temperaturzustand der Verbrennungsluft bei der Zumischung gegeben ist, in einem solchen Mengenverhältnis gelöst wird, dass das Sättigungsmengenverhältnis bei dem Mischdruck-Temperaturzustand überschritten ist, und diese Lösung dem Vergaser bzw. Injektor zugeführt wird.

Es ist bekannt, dass Flüssigkeiten, in denen Gase gelöst sind, bei einer plötzlichen Absenkung vom umgebenden Druck oder einer schnellen Temperaturerhöhung, bei denen der Zustand der Übersättigung wegen der geringeren Löslichkeit der Gase bei niedrigerem Druck oder höherer Temperatur auftritt, spontan das gelöste Gas freisetzen und dabei aufschäumen oder im Fall einer gleichzeitigen Versprühung sich in feine Tröpfchen zerteilen.

In der Patentschrift DE-C 471 423 ist eine Kompressoranlage beschrieben, in der die Verbrennungsluft und der flüssige Brennstoff unter Druck zusammengeführt, dann weiter komprimiert und anschliessend einer Zerstäuberdüse zugeführt wird. Hierbei wird ein Teil der Verbrennungsluft durch die Kompression in dem Brennstoff gelöst, und die Lösung wird zusammen mit der übrigen Luft als Gemisch der Düse zugeführt. Dieses Gemisch aus Luftblasen und Lösung lässt sich jedoch nicht gleichmässig fein zerstäuben.

Weiterhin ist es aus FR-A 1 177 722 bekannt, in einem grossräumigen Tank durch ein Rührwerk Gas in flüssigem Brennstoff bei Normaldruck zu lösen und anschliessend die Lösung bei Normaldruck tropfenweise zu verbrennen. Da die Druckverhältnisse beim Lösen und Verbrennen gleich sind und die Lösung nur tropfenweise dem Ofen zugeführt wird, tritt nur eine ungleichmässige Verteilung des Brennstoffes in der Brennerzone auf.

Weiterhin ist es aus FR-A 2249954 bekannt, einen flüssigen Brennstoff gemeinsam mit Dampf oder Gas über eine Turbulenzzone in einer Zuleitung einem Injektor unter Druck zur Herabsetzung der Viskosität des Brennstoffes zuzuführen. Bei dieser Anordnung tritt das überschüssige Gas bzw. der Dampf blasenförmig mit der Flüssigkeit aus der Düse aus und stört eine gleichmässig feine Zerstäubung.

Andererseits ist es bekannt, flüssige Brennstoffe durch Versprühen und teilweise Verdampfung durch Erhitzen und Verwirbeln in Verbrennungsluft zu verteilen. Diese Vermischungsmassnahmen greifen alle hinter dem sogenannten Vergaser oder den Injektordüsen oder Brennerdüsen ein, indem durch Wirbelzonen und besondere Gestaltung und Lage des Brenn- oder Explosionsraumes zur Zuführung des Brennstoffs oder der Brennstoff-Luftmischung eine gleichmässige und intensive Vermischung angestrebt wird. Alle diese Massnahmen sind aber nicht ausreichend, um eine völlig gleichmässige und sehr feine Brennstoffverteilung zu bewirken, weshalb entweder ein Teil des Brennstoffes unverbrannt oder gespalten als Kohlenmonoxid oder Kohlenstoff den Brennraum verlässt oder bei der Zufuhr eines Luftüberschusses dieser zur Bildung von Stickoxiden nutzlos verbraucht wird und schädliches Abgas abgegeben wird.

Es ist Aufgabe der Erfindung, ein Verfahren und eine Vorrichtung zu offenbaren, durch die die Verteilung von Brennstoff in Verbrennungsluft wesentlich gleichmässiger und feiner erfolgt, so dass die Nachteile der bekannten Verfahren verringert werden und eine bessere Verbrennung mit höherem Wirkungsgrad, weniger schädlichen Abgasen, zuverlässigerer Zündung und damit geringeren Startschwierigkeiten bei Motoren und geringerer Klopfneigung bei Motoren erreicht werden kann.

Die Lösung der Aufgabe ist dadurch gegeben, dass der Brennstoff im Lösungsdruck-Temperaturzustand völlig mit dem Gas gesättigt wird, der Brennstoff und das Gas laufend, dem Lösungsvermögen entsprechend dosiert, einem Gas-Flüssigkeitsmischer zugeführt wird und von diesem die sich bildende Lösung und ein Gasblasenstrom über eine Wirbelstrecke, sich dabei weitgehend auflösend, zu einem darüberliegenden Mischdom geführt ist und dass von dort über eine Abführstrecke die gesättigte Lösung mit einer Sinkgeschwindigkeit, die geringer als die Steiggeschwindigkeit von Gasblasen ist, abgeleitet und danach dem Vergaser bzw. Injektor zugeführt wird.

Das Verfahren lässt sich sowohl für explosionsartige als für kontinuierliche Verbrennungssysteme anwenden. Je nach Anwendung sind unterschiedliche Gas-Brennstofflösungen besonders vorteilhaft einzusetzen.

So ist es beim Einsatz in Verbindung mit Unterdruckvergasern vorteilhaft, ein Gas hoher Löslichkeit, z.B. Kohlendioxid, in dem Benzin zu lösen.

Weiterhin ist es bei Verbrennung von schwer brennbaren Flüssigkeiten, z.B. Dieselöl oder Schweröl, insbesondere als Zündhilfe vorteilhaft, Wasserstoff zu verwenden.

Bei der Verbrennung von Brennstoffen mit relativ hohem Kohlenstoffgehalt, z.B. Benzol ist die Lösung von Sauerstoff vorteilhaft.

Der geringste versorgungstechnische Aufwand ist gegeben bei der Verwendung von Druckluft, die durch einen relativ kleinen Kompressor vor Ort erzeugt wird. Eine für den angestrebten Zweck ausreichende Luftmenge wird insbesondere dann gelöst, wenn der Brennstoff unter einem Druck von mehreren Atmosphären gesättigt wird.

Ein Umschalt- oder Mischbetrieb mit verschiedenen Gasen, z.B. Kohlendioxid, zum Start oder bei niedrigerTemperatur und Luft zum laufenden Betrieb ergibt eine vorteilhafte Kombination bezüglich technischer Wirkung und Ökonomie des Stoffeinsatzes. Auch kann bei erschwerten Betriebsbedingungen, bei denen Klopfneigung besteht, der Einsatz von Kohlendioxid relativ erhöht werden.

Die Vorrichtung zur Lösung des Gases ist eine geschlossene Einheit, die in einfacher Weise jeweils in die Brennstoffleitung eingefügt werden kann. In einer vorteilhaften Ausgestaltung erfolgt die Steuerung der Vorrichtung aufgrund intern gewonnener Kriterien des Brennstoffdurchflusses und der erreichten Sättigung.

Bei stark wechselndem Durchfluss, z.B. bei Motoren, wird für die Steuerung der Vorrichtung zur Sättigung zweckmässig das bereits vorhandene Steuerkriterium der Brennstoffdosierer verwendet.

Eine Vorrichtung zur Durchführung des Verfahrens und die Einfügung in bekannte Verbrennungsmotore und -anlagen ist in den Fig. 1 bis 7 dargestellt.
Fig. 1 zeigt eine schematische Darstellung von einer Vorrichtung zur Lösung von Gasen im Brennstoff;
Fig. 2 zeigt einen alternativen Mischer zur Anlage Fig. 1;
Fig. 3 zeigt einen weiteren Mischer zur Anlage Fig. 1;
Fig.4 zeigt den Anschluss der Vorrichtung nach Fig. 1 an einen Dieselmotor;
Fig.5 zeigt den Anschluss der Vorrichtung nach Fig. 1 an einen Einspritzermotor;
Fig. 6 zeigt den Anschluss der Vorrichtung nach Fig. 1 an einen Heizungsbrenner;
Fig.7 zeigt den Anschluss der Vorrichtung nach Fig. 1 an ein Strahltriebwerk.

Die Vorrichtung zur Lösung von Gasen in Brennstoffen, die in Fig. 1 dargestellt ist, besteht aus einem Injektormischer 11, dessen Düse 12 über die Leitung 13 der Brennstoff zugeführt wird. Die Düse 12 ist von einer Mischkammer 311 umgeben, in die das Gas, hier Druckluft oder Kohlendioxid, über Leitung 31 zugeführt wird. An den Mischer 11 schliesst sich ein senkrecht stehendes zylindrisches Rohr 15 an, in dem in einer Wirbelstrecke 163 sich die Gasblasen im Brennstoff auflösen. Das Rohr 15 ist zweckmässig so dimensioniert, dass die Höhe h der Wirbelstrecke 163 etwa dem doppelten Durchmesser d entspricht und bei maximalem Brennstoffdurchsatz die Gasblasen sich bei Erreichen des oberen Bereiches praktisch völlig gelöst haben. Ungelöstes Gas sammelt sich in dem Mischdom 161 über dem oberen Ende des Rohres 15. Von dem Mischdom 161 nach unten erstreckt sich konzentrisch zum Rohr 15 ein Gehäuse 16, dessen Durchmesser so gewählt ist, dass in der Abführstrecke 164 zwischen dem Gehäuse 16 und dem Rohr 15 die Sinkgeschwindigkeit des Brennstoffes bei maximalem Durchsatz kleiner ist als die Steiggeschwindigkeit der eventuell noch vorhandenen restlichen Gasblasen. Am unteren Ende des Gehäuses 16 ist die Brennstoffleitung 17 angeschlossen, die zu dem sogenannten Vergaser oder den Einspritzvorrichtungen führt.

Für die optimale Kontrolle der richtigen Dosierung der zugesetzten Gasmenge ist das Gehäuse 16 aus Glas oder zumindest teilweise aus Glas hergestellt.

Der Brennstoff wird aus dem Tank 40 mit der Pumpe 41 über ein Filter 42 in bekannter Weise und unter Druck durch eine Brennstoffleitung 17 gefördert.

Zwischen dem Anschluss 171a, an den bei bekannten Motoren und Verbrennungsanlagen sich Anschluss 171d (Fig. 4 bis 7) anschliesst, ist die Vorrichtung mit Anschluss 171b und 171c eingesetzt, wobei in die Leitungen 17 und 13 zweckmässig ein Rückschlagventil 44 eingebaut ist, damit der Druck im Gehäuse 16 stets erhalten bleibt, um den Sättigungszustand des Brennstoffes zu erhalten.

Das Kohlendioxid wird aus einer Druckflasche 20 über ein Reduzierventil 21 einer Mischleitung 26 zugeführt, und andererseits wird mit dem Kompressor 23 Druckluft in einen Vorratsbehälter 22 gefüllt und über ein Reduzierventil 25 ebenfalls der Mischleitung 26 zugeführt. Eine solche Druckluftanlage ist, z.B. bei Lastkraftwagen, bereits vorhanden. Wegen des relativ geringen Luftbedarfs genügt es für einen Personenkraftwagen, einen Vorratsbehälter jeweils beim Tanken mit einem Kompressor zu laden; oder es kann ein kleiner gesonderter Kompressor vorgesehen werden.

Zur Überwachung des Druckes in der Mischleitung 26 dient ein Manometer 27. Das Ventil 28 öffnet durch ein Betriebssignal die Mischleitung 26 zur Dosiervorrichtung 29, von der über das Rückschlagventil 30 die Leitung 31 zum Mischer 11 führt. Je nach Ausführung der genannten Bauteile können deren Funktionen auch integriert in speziellen Bauelementen ausgeführt werden. So kann bei festem Schliessen der Dosiervorrichtung 29 im betriebslosen Zustand ein separates Ventil 28 entfallen. Weiterhin kann der Vorratsbehälter 22 entfallen, wenn ein spezieller, immer mitlaufender Kompressor 23 vorgesehen ist. Sofern dieser steuerbar ist, kann dieser auch die Funktion des Dosierers 29 übernehmen.

Sofern ein konstanter Brennstoffstrom, wie z.B. bei Heizungsbrennern, benötigt wird, kann die Dosierungseinstellung einmalig geschehen, z.B. anhand der beobachteten Blasenauflösung vor Erreichen des Mischdomes 161. Die Beobachtung kann aber auch durch einen Druckmesser 46 oder einen Gasblasensensor, z.B. einen Schwimmkörper oder, wie gezeigt, eine Lichtschranke 50, 51 erfolgen, was auch die Möglichkeit bietet, eine Regelung der Dosierung automatisch vorzunehmen. Hierzu wird die Signalleitung 461 oder 511 einer Regelvorrichtung R zugeführt und deren Signal mit einem vorgegebenen Wert, der dem Vorhandensein von einem geringen Blasenstrom verglichen mit dem Blasenstrom am Ausgang des Mischers 11 entspricht, verglichen und von dem Differenzsignal die Dosiervorrichtung 29 über Leitung 291 angesteuert.

Es ist bei stark schwankendem Brennstoffverbrauch vorteilhaft, eine Rückleitung 47 von dem Mischdom 161 über eine weitere Dosiervorrichtung 45 zum Tank 40 vorzusehen. Diese Dosiervorrichtung 45 wird dann geöffnet, wenn eine relativ zum Normalbetrieb grosse Gasblase sich im Mischdom 161 gesammelt hat, was durch Vergleich des Signals der Lichtschranke 50, 51 mit einem entsprechend hohem Vergleichswert automatisch regelnd über Leitung 451 erfolgt.

Die Steuerung des Gasmengenstromes, abhängig vom Brennstoffdurchsatz, kann auch durch Vorgabe eines Dosiersignales auf den Eingangsleitungen 60b, 64b der Regelvorrichtung R erfolgen, dem additiv das genannte Differenzsignal der Regelabweichung zugefügt wird, sofern eine Regelung zusätzlich vorgesehen ist.

Da das Durchlaufen der Wirbelstrecke 163 für die Gasblasen eine gewisse Zeit beansprucht, ist es erforderlich, zur Vermeidung von Regelschwingungen eine angepasste Verzögerung in der Regelvorrichtung für die Stellsignale vorzusehen.

Sofern ein sehr grosser Brennstoffbedarf besteht, ist es aus Gründen der Bauhöhe zweckmässig, mehrere Mischer 11 mit Rohren 15 parallel in einem Gehäuse 16 unterzubringen oder statt der Injektordüse 12 andere Mischer vorzusehen.

In Fig. 2 ist eine alternative Ausführung des Mischers 11 gezeigt, der mit einer Sinterkerze 314, durch deren Poren das Gas in feinen Blasen in die Mischkammer 312 eintritt, ausgerüstet ist. Der Sinterkörper könnte auch flächig am Boden des Rohres 15 vorgesehen werden, über dem seitlich der Brennstoff zutritt.

In Fig. 3 ist eine weitere alternative Ausführung des Mischers 112 gezeigt, der aus einem bekannten Statikmischer besteht, dessen Mischkammer 313 das Gas und der Brennstoff zugeführt wird.

Die Auswahl zwischen den verschiedenen Mischern 11, 111, 112 wird zweckmässig entsprechend der Paarung des gewählten Gases und des Brennstoffes und deren Eigenschaften, insbesondere bezüglich einer Verschmutzung oder Verstopfung der Poren oder Düse, getroffen. Weiterhin ist die Mischfähigkeit bei eventuell auftretenden sehr unterschiedlichen Durchsätzen ein Auswahlkriterium.

Die Anschlüsse der Vorrichtungen nach Fig. 2 und 3 sind entsprechend denjenigen in Fig. 1 bezeichnet.

Die Lösung des Gases erfolgt im allgemeinen bei einem Druck etwa beginnend mit zwei Atmosphären, wobei höhere Drücke bevorzugt sind. Sofern aber ein sogenannter Vergaser eines Vergasermotors der Vorrichtung nachgeschaltet ist, der nicht unter Überdruck stehen kann, so wird zur Sättigung ein gut lösliches Gas, z.B. Kohlendioxid, gewählt. Es entsteht dann sowohl durch den Unterdruck beim sogenannten Vergasungsvorgang der Übersättigungszustand, der eine feinere Verteilung des Brennstoffes bewirkt, und bei einer anschliessenden Erhitzung des Gemisches aus Brennstoff und Luft duch die Erwärmung durch die Zylinderwand tritt eine weitere Freisetzung von Gas und damit Aufspaltung der Tröpfchen auf.

In Fig.4 ist gezeigt, wie die Vorrichtung in einen Dieselmotor 63 eingesetzt ist. Es wird die bei etwa 10 Atmosphären gesättigte Lösung aus Dieselöl und Luft oder Kohlendioxid der Einspritzpumpe 60 zugeführt, von wo sie durch die Einspritzdüse 61 in den Brennraum 62 gelangt.

Da die komprimierte Luft, die unter Umständen zusätzlich durch die Zylinderwände aufgeheizt ist, eine hohe Temperatur hat, ist trotz des hohen Druckes die Löslichkeit des Gases überschritten, und es erfolgt eine feine Vernebelung der Lösung durch das austretende Gas. Hierdurch wird insbesondere die Kaltstarteigenschaft wesentlich verbessert, wobei sich deshalb beim Start die Sättigung mit dem gut löslichen Kohlendioxid empfiehlt. Bei warmem Motor genügt zur Verbesserung des Wirkungsgrades und der Verringerung der schädlichen Abgase und Russbildung eine Sättigung mit Luft.

Abhängig von der Motortemperatur erfolgt zweckmässig eine Umsteuerung der Ventile 21 und 25 für Kohlendioxid und Druckluft.

Für die Dosierung des Gasstromes, d.h. die Steuerung der Dosiervorrichtung 29 wird über Signalleitung 60b von der Dosiersteuerungsleitung 60a der Einspritzpumpe 60 ein Steuersignal der Regelvorrichtung R oder dem Dosierer 29 direkt zugeführt.

In Fig. 5 ist ein Einspritzmotor 67 gezeigt, dessen Kraftstoffmengenteiler 64 die gesättigte Lösung zugeführt wird, von der sie zur Einspritzdüse 65 geleitet wird. Da die gleichzeitig angesaugte Verbrennungsluft einen erheblich niedrigeren Druck als die Lösung hat, erfolgt eine spontane Zerstäubung der Lösung durch das frei werdende Gas, was sowohl die Verbrennung als die Kaltstarteigenschaften verbessert. Das Mischungsverhältnis von Brennstoff und Verbrennungsluft kann deshalb auf einen noch geringeren Luft- überschuss als bei bekannten Motoren dieser Art eingestellt werden, was zur weiteren Erhöhung des Wirkungsgrades und Verringerung der Schadstoffemission führt. Sofern Kohlendioxid im Brennstoff gelöst wird, ist die Klopffestigkeit der Lösung gegenüber dem reinen Brennstoff erhöht. Dies ist ein zusätzlicher vorteilhafter Effekt. Das Steuersignal für die Dosiervorrichtung 29 geschieht durch das Steuersignal des Kraftstoffmengenteilers; das über Leitung 64b von Leitung 64a abgenommen wird.

In Fig.6 ist ein Heizungsbrenner gezeigt, in dessen Brennstoffleitung vor dem gesteuerten Ventil 70 die Vorrichtung zur Lösung von Gas angeordnet ist. Sobald die unter Druck stehende Lösung aus der Brennerdüse 71 in die Verbrennungsluft eintritt, wird der Brennstoff durch das frei werdende Gas fein zerteilt und mit dem Luftstrom vermischt. Dieser Effekt wird noch durch die Rückstrahlung aus der Flammzone 73 in die Mischzone 731 verstärkt, da durch die Erwärmung weiteres Gas freigesetzt wird, das die Tröpfchen nochmals trennt.

Da die Flamme durch die feine Verteilung des Brennstoffes praktisch russfrei brennt, entsteht keine Russablagerung an dem nachgeschalteten Wärmetauscher, wodurch der Wirkungsgrad der Heizanlage zusätzlich verbessert ist gegenüber bekannten Heizanlagen.

Das Verfahren ist sowohl für Heizöl als auch Schweröl als auch für eine Brennstoff-Schadstoffmischung gut geeignet. Zur zusätzlichen Verbesserung der Zündfähigkeit der Lösung kann auch ein brennbares Gas, z.B. Wasserstoff, Erdgas oder Propangas im Brennstoff gelöst werden.

Da der Brennstoffstrom konstant ist, ist die Dosierung der Gasmenge fest eingestellt, was zu einer sehr einfachen Vorrichtung führt.

Fig. zeigt ein Strahltriebwerk 83, in dessen Brennstoffzuleitung die Vorrichtung zur Lösung von Gas eingefügt ist. Da der Versorgungsdruck der Düsen 81 relativ hoch ist, kann eine grosse Menge Gas im Brennstoff gelöst werden und eine wesentliche Verbesserung der Verteilung des Brennstoffes während der Verweilzeit in der Mischzone 81 erreicht werden. Hierzu trägt zusätzlich die Strahlungswärme, die aus der Flammzone 82 in die Mischzone 81 tritt, bei, die eine nochmalige Aufteilung der Brennstofftröpfchen durch Freisetzung von Gas bewirkt. Eine praktisch russfreie Verbrennung und eine Erhöhung des Wirkungsgrades wird dadurch erreicht.

Zur Sättigung des Brennstoffes eignet sich insbesondere Kohlendioxid wegen seiner hohen Löslichkeit als auch ein brennbares Gas wegen seiner guten Zündfähigkeit, die ein Aussetzen des Triebwerkes weitgehend verhindert.

Zur Dosierung des Gasstromes wird auch bei dieser Anordnung ein Steuersignal von dem Brennstoffdosierer der Regelvorrichtung R zugeführt. Bei der Verwendung von brennbaren Gasen oder Gasen mit hohem Sauerstoffanteil müssen die bekannten sicherheitstechnischen Konstruktionsmassnahmen berücksichtigt werden. In diesen Fällen wird die Wirbelstrecke 163 zweckmässig so gross dimensioniert, dass eine Abführung von Gas über eine Dosiervorrichtung 45 entfällt.

Die optimale Ausgestaltung der Anordnungen nach der Erfindung in den gezeigten und weiteren ähnlichen Anwendungsfällen kann durch geeignete Kombination der gezeigten Einzelheiten oder auch durch fachmännische Auswahl geeigneter Paarungen von Brennstoff und Gas erfolgen. Die dargestellten Vorrichtungen zur Lösung von Gas im Brennstoff können durch andere Äquivalente ersetzt werden, soweit sie den Anforderungen des Verfahrens gemässe Lösungen liefern.

Die Signale zur Steuerung der Dosierung des Gasstromes und die entsprechende Regelvorrichtung können elektronisch, mechanisch, pneumatisch usw. ausgestaltet sein, je nach den gegebenen Dosiervorrichtungen für den Brennstoff. So werden zweckmässig die Zeitimpulse, die der Einspritzsteuerung dienen, auch für die Steuerung der Dosiervorrichtung bei Verwendung eines elektromagnetisch steuerbaren Ventils benutzt. In einer anderen Ausgestaltung mit einer Einspritzpumpenverstellung durch Verdrehen einer Welle wirkt diese Drehung direkt oder über eine Nocke auf eine mechanisch wirkende Dosiervorrichtung ein. Nach einer weiteren Ausgestaltung wird die Drehung durch einen Sensor, z.B. ein Potentiometer, in ein elektrisches Signal umgesetzt und einer elektronischen Steuer- oder Regelvorrichtung zugeführt.

## Patentansprüche

1. Verfahren zur Verteilung von flüssigem Brennstoff in Verbrennungsluft, der der Brennstoff über einen Vergaser oder Injektor zugemischt wird, bei dem vorher in dem Brennstoff Gas, vorzugsweise Luft und/oder Kohlendioxid, bei einem solchen Lösungsdruck-Temperaturzustand, bei dem eine höhere Löslichkeit des Gases als unter dem Mischdruck-Temperaturzustand der Verbrennungsluft bei der Zumischung gegeben ist, in einem solchen Mengenverhältnis gelöst wird, dass das Sättigungsmengenverhältnis bei dem Mischdruck-Temperaturzustand der Verbrennungsluft überschritten ist, und diese Lösung dem Vergaser bzw. Injektor zugeführt wird, dadurch gekennzeichnet, dass der Brennstoff im Lösungsdruck-Temperaturzustand völlig mit dem Gas gesättigt wird, der Brennstoff und das Gas laufend, dem Lösungsvermögen entsprechend dosiert, einem Gas-Flüssigkeitsmischer (11, 111, 112) zugeführt wird und von diesem die sich bildende Lösung und ein Gasblasenstrom über eine Wirbelstrecke (163), sich dabei weitgehend auflösend, zu einem darüberliegenden Mischdom (161) geführt wird und dass von dort über eine Abführstrecke (164) die gesättigte Lösung mit einer Sinkgeschwindigkeit, die geringer als die Steiggeschwindigkeit von Gasblasen ist, abgeleitet und danach dem Vergaser bzw. Injektor (61, 65,71,81) zugeführt wird.

2. Verfahren nach Anspruch 1, dadurch gekennzeichnet, dass der Lösungsdruck mehrere Atmosphären über dem Mischdruck der Verbrennungsluft liegt und die Lösungs- und Mischtemperatur annähernd gleich sind oder die Mischtemperatur über der Lösungstemperatur liegt.

3. Verfahren nach Anspruch 1, dadurch gekennzeichnet, dass die Lösungstemperatur der Umgebungstemperatur entspricht und die Mischtemperatur durch Zufuhr von Verbrennungswärme in Form von Strahlung der Verbrennungszone oder der Wandung der Brennkammer darüber liegt und der Lösungs- und Mischdruck annähernd gleich Normaldruck sind oder der Mischdruck geringer als der Normaldruck ist.

4. Verfahren nach einem der Ansprüche 1 bis 3, dadurch gekennzeichnet, dass das Gas leicht löslich (Kohlendioxid), leicht brennbar (Wasserstoff) und/oder oxidierend (Sauerstoff) ist.

5. Verfahren nach einem der Ansprüche 1 bis 4, dadurch gekennzeichnet, dass der Brennstoff Methanol, Alkohol, Benzin, Benzol, Heizöl, Dieselöl, Schweröl oder ein Brennstoff-Schadstoffgemisch ist.

6. Vorrichtung zur Durchführung des Verfahrens nach einem der Ansprüche 1 bis 5, dadurch gekennzeichnet, dass der Mischer (11) ein Injektormischer ist, dem der Brennstoff über eine vertikale Düse (12) und das Gas einer darumliegenden Mischkammer (311) zugeführt wird, oder ein Sinterkerzenmischer (111) ist, bei dem das Gas einer Seite einer gesinterten, porösen Trennschicht, dem Inneren eines zylinderischen Sinterkörpers (314), und der Brennstoff der auf der anderen Seite derTrennschicht befindlichen Mischkammer (312) zugeführt wird, oder ein Statikmischer (112) ist, dessen Mischkammer (313) das Gas und der Brennstoff zugeführt werden, und dass in Stromrichtung hinter dem Mischer (11, 111, 112) ein Rohr (15), das die Wirbelstrecke (163) enthält und das eine grössere, z.B. die doppelte, Höhe (h) im Verhältnis zu seinem Durchmesser (d) besitzt, angeordnet ist und dass konzentrisch zum Rohr (15) ein zylindrisches Gehäuse (16) als Abführstrecke (164) angeordnet ist, an dessen unterem Abschnitt (162) eine Brennstoffableitung (17) angeschlossen ist.

7. Vorrichtung nach Anspruch 6, dadurch gekennzeichnet, dass in einem Gehäuse mehrere Mischer (11, 111, 112) und Rohre (15) nebeneinander angeordnet sind.

8. Vorrichtung nach einem der Ansprüche 6 oder 7, dadurch gekennzeichnet, dass der Brennstoff von einem Tank (40) über ein Filter (42) und ein Rückschlagventil (44) dem Mischer (11, 111, 112) zugeführt wird, wobei eine Pumpe (41) den Lösungsdruck liefert.

9. Vorrichtung nach einem der Ansprüche 6 bis 8, dadurch gekennzeichnet, dass das Gas aus einer Druckflasche (20) über ein Reduzierventil (21) oder von einem Kompressor (23) über ein Rückschlagventil (24) und ein Reduzierventil (25) und weiterhin über eine Dosiervorrichtung (29) dem Mischer (11,111,112) zugeführt wird.

10. Vorrichtung nach Anspruch 9, dadurch gekennzeichnet, dass die Dosiervorrichtung (29) mit einer Regelvorrichtung (R) verbunden ist, die eingangsseitig mit einem Druckmesser (46) oder Gasblasensensor, z.B. Schwimmkörper oder einem Photosensor (51) einer Lichtschranke (50, 51) verbunden ist, die die Stärke des Stromes der Gasblasen in einem Mischdorn (161) über der Wirbelstrecke (163) signalisiert, und die Regelvorrichtung (R) die Dosiervorrichtung (29) steuert, wozu das Signal der Lichtschranke (50, 51) mit einem Vergleichswert verglichen wird, der dem Signal von einem vorgegebenen relativ niedrigen Glasblasenstrom verglichen zum Gasblasenstrom am Ausgang des Mischers (11) entspricht, und das so entstehende Differenzsignal als Steuergrösse dient.

11. Vorrichtung nach Anspruch 9 oder 10, dadurch gekennzeichnet, dass am Mischdom (161) eine Brennstoffrückleitung (47) zum Tank (40) mit einer Dosiervorrichtung (45) angeordnet ist, die von der Regelvorrichtung (R) aufgesteuert wird, wenn der Gasblasensensor das Vorhandensein einer grossen Gasblase im Mischdom (161) durch ein entsprechend hohes Ausgangssignal signalisiert.

12. Verwendung des Verfahrens nach einem der Ansprüche 1 bis 5, wobei in einem Abschnitt (171a-171d) der Brennstoffleitung (17) zwischen der Kraftstoffpumpe (41) und
- bei einem Einspritzmotor - einen Kraftstoffmengenteiler (64) oder
- bei einem Dieselmotor - einer Einspritzpumpe (60) Gas im Brennstoff gelöst wird, dadurch gekennzeichnet, dass der Brennstoff im Lösungsdruck-Temperaturzustand völlig mit dem Gas gesättigt wird, der Brennstoff und das Gas laufend, dem Lösungsvermögen entsprechend dosiert, einem Gas-Flüssigkeitsmischer (11, 111, 112) zugeführt wird und von diesem die sich bildende Lösung und ein Gasblasenstrom über eine Wirbelstrecke (163), sich dabei weitgehend auflösend, zu einem darüberliegenden Mischdom (161) geführt wird und dass von dort über eine Abführstrecke (164) die gesättigte Lösung mit einer Sinkgeschwindigkeit, die geringer als die Steiggeschwindigkeit von Gasblasen ist, abgeleitet und danach dem Vergaser bzw. Injektor (61, 65, 71, 81) zugeführt wird und dass der Lösungsdruck mindestens dem Mischdruck entspricht und die Lösungstemperatur kleiner als die Mischtemperatur ist.

13. Verwendung des Verfahrens nach Anspruch 12, dadurch gekennzeichnet, dass Steuergrössen (60a, 64a), die den Kraftstoffdosiervorrichtungen wie Einspritzpumpe (60) oder Kraftstoffmengenteiler (64) zugeführt werden, als Steuergrössen (60b, 64b) oder Regelgrössen der Gas-/Brennstoff-Dosiervorrichtung (29) zugeführt wird.

14. Verwendung des Verfahrens nach einem der Ansprüche 1 bis 5, wobei in einer Heiz- und Verbrennungsvorrichtung in einem Abschnitt (171a-171d) einer Brennstoffleitung (17) zwischen einer Brennstoffpumpe (41) und einer Brennerdüse (71) Gas im Brennstoff gelöst wird, dadurch gekennzeichnet, dass der Brennstoff im Lösungsdruck-Temperaturzustand völlig mit dem Gas gesättigt wird, der Brennstoff und das Gas laufend, dem Lösungsvermögen entsprechend dosiert, einem Gas-Flüssigkeitsmischer (11, 111, 112) zugeführt wird und von diesem die sich bildende Lösung und ein Gasblasenstrom über eine Wirbelstrecke (163), sich dabei weitgehend auflösend, zu einem darüberliegenden Mischdom (161) geführt wird und dass von dort über eine Abführstrecke (164) die gesättigte Lösung mit einer Sinkgeschwindigkeit, die geringer als die Steiggeschwindigkeit von Gasblasen ist, abgeleitet und danach dem Vergaser bzw. Injektor (61, 65, 71, 81) zugeführt wird und dass der Lösungsdruck über dem Mischdruck liegt und die Mischtemperatur über der Lösungstemperatur liegt.

15. Verwendung des Verfahrens nach einem der Ansprüche 1 bis 5, wobei einem Strahltriebwerk in einem Abschnitt (171a-171d) einer Brennstoffleitung (17) zwischen einer Kraftstoffpumpe (41) und einer Triebwerksdüse (81) Gas in Brennstoff gelöst wird, dadurch gekennzeichnet, dass der Brennstoff im Lösungsdruck-Temperaturzustand völlig mit dem Gas gesättigt wird, der Brennstoff und das Gas laufend, dem Lösungsvermögen entsprechend dosiert, einem Gas-Flüssigkeitsmischer (11, 111, 112) zugeführt wird und von diesem die sich bildende Lösung und ein Gasblasenstrom über eine Wirbelstrecke (163), sich dabei weitgehend auflösend, zu einem darüberliegenden Mischdom (161) geführt wird und dass von dort über eine Abführstrecke (164) die gesättigte Lösung mit einer Sinkgeschwindigkeit, die geringer als die Steiggeschwindigkeit von Gasblasen ist, abgeleitet und danach dem Vergaser bzw. Injektor (61, 65, 71, 81) zugeführt wird und dass die Lösungstemperatur der Umgebungstemperatur entspricht und die Mischtemperatur durch Zufuhr von Strahlungswärme der Verbrennungszone über der Lösungstemperatur liegt und der Lösungsdruck dem Mischdruck entspricht.

## Claims

1. Method of distributing liquid fuel in combustion air that the fuel is admixed through a carburetor or injector by which method prior to the admixture a gas preferably air and/or carbon dioxide is dissolved in the fuel, at a state of solution pressure and temperature at which a higher gas solubility of the gas is ensured than at the state of mixing pressure and temperature of the combustion air during admixture, in a quantitative ratio such that the saturation-quantity ratio is exceeded at the state of mixing pressure and temperature of the combustion air and the solution supplied to the carburator or injector, characterized in that the fuel is completely saturated with the gas at the state of the solution pressure and temperature and the fuel and the gas are continuously supplied regulated in a ratio corresponding to solubility into a gas to fuel mixer (11, 111, 112) from which the evolving solution and a gas bubble stream through a turbulent section (163), whereby the stream of gas bubbles is extensively dissolved, is supplied to a mixing dome (161) which is located above of the mixer (11, 111, 112) hence the solution is diverted into an exhaust section (164) wherein the saturated solution is directed downwardly with such a sinking speed that is lower than the speed at which the gas bubbles rise whereafter the saturated solution is fed to the carburetor respectively the injector (61, 65, 71,81 ).

2. Method as in Claim 1, characterized in that the dissolution pressure is several atmospheres above the mixing pressure of the combustion air and the solution temperature and mixing temperature are approximately equal or the mixing temperature is higher than the solution temperature.

3. Method as in Claim 1, characterized in that the solution temperature equals the ambient temperature and the mixing temperature is higher due to the addition of combustion heat in the form of radiation from the combustion zone or from the walls of the combustion chamber and the dissolution pressure and mixing pressure are approximately equal to normal pressure or the mixing pressure is lower than normal pressure.

4. Method as in one of Claims 1 through 3, characterized in that the gas dissolves readily (carbon dioxide), burns readily (hydrogen), and/ or is oxidizing (oxygen).

5. Method as in one of Claims 1 through 4, characterized in that the fuel is methyl alcohol, ethyl alcohol, gasoline, benzene, heating oil, diesel oil, heavy oil, or a mixture of fuel and pollutant.

6. Device for carrying out a method as in one of Claims 1 through 5, characterized in that the mixer (11) is an injector-mixer to which the fuel is supplied through a vertical nozzle (12) and the gas is supplied to a mixing chamber (311) that encloses the nozzle (12), or a sintered-candle mixer (111) in which the gas is supplied to one side of a sintered, porous intermediate layer inside a cylindrical sintered body (314) and the fuel is applied to the mixing chamber (312) on the other side of the intermediate layer, or a static mixer (112) with the gas and fuel being supplied to its mixing chamber (313) and that a preferably cylindrical pipe (15) containing the turbulent section (163) is positioned downstream of the mixer (11,111,112) and the pipe (15) has a height (h) that is higher, e.g. twice, its diameter (d) and in that a cylindrical housing (16) is positioned concentric to the pipe (15) in the form of an exhaust section (164) with a fuel-exhaust line (17) connected to its lower section (162).

7. Device as in Claim 6, characterized in that several mixers (11, 111, 112) and pipes (15) are accommodated one next to another in one housing.

8. Device as in one of Claims 6 or 7, characterized in that the fuel is supplied from a tank (40) to the mixer (11, 111, 112) through a filter (42) and a check valve (44), whereby a pump (41) supplies the dissolution pressure.

9. Device as in one of Claims 6 through 8, characterized in that the gas is supplied from a pressure tank (20) through a reduction valve (21), or from a compressor (23) through a check valve (24) and a reduction valve (25) and further it is fed to the mixer (11, 111, 112) through a flow regulator (29).

10. Device as in claim 9, characterized in that the flow regulator (29) is connected to a regulator (R) that is connected on the input side with a pressure gauge (46) or gas-bubble sensor, e.g. a float or a light sensor (51) of a light barrier (50, 51), that signals the intensity of the stream of gas bubbles in a mixing dome (161) above of the turbulent section (163) and the regulation device (R) controls the flow regulator (29) in such a way that the signal from the light barrier (50, 51) is compared with a reference value that equals the signal from a given stream of gas bubbles that is relatively low as compared to the stream of gas bubbles at the exit from the mixer (11) and the resulting differential signal functions as a control parameter.

11. Device as in Claim 9 or 10, characterized in that a fuel-return line (47) leading to a tank (40) is positioned at the mixing dome (161) with a flow regulator (45) that is turned on by the control device (R) when the gas-bubble sensor signals the presence of a large gas bubble in the section (161) by means of an appropriately relatively high output signal.

12. Application of the method as in one of Claims 1 through 5, whereby gas is dissolved in the fuel in the section (171 a-171 d) of the fuel line (17) between the pump (41) and
the fuel-flow divider (64) in the case of an injection engine, or
the injector pump (60) in the case of a diesel engine,
characterized in that the fuel is completely saturated with the gas at the state of the solution pressure and temperature and the fuel and the gas are continuously supplied regulated in a ratio corresponding to solubility into a gas to fuel mixer (11, 111, 112) from which the evolving solution and a gas bubble stream through a turbulent section (163), whereby the stream of gas bubbles is extensively dissolved, is supplied to a mixing dome (161) which is located above of the mixer (11, 111, 112) hence the solution is diverted into an exhaust section (164) wherein the saturated solution is directed downwardly with such a sinking speed that is lower than the speed at which the gas bubbles rise whereafter the saturated solution is fed to the carburetor respectively the injector (61, 65, 71, 81), whereby the solution pressure is equal or higher than the mixing pressure and the solution temperature is lower than the mixing temperature.

13. Application of the method as in Claim 12, characterized in that the control parameters (60a, 64a) supplied to the fuel-flow regulation devices like the injector pump (60) or fuel-flow divider (64) are supplied as control parameters (60b, 64b) or regulating control parameter to the gas to fuel flow regulator (29).

14. Application of the method as in one of the Claims 1 through 5, whereby in a heating and combustion device gas is dissolved in the fuel in a section (171a-171d) of a fuel line (17) between a pump (41) and a burner nozzle (71), characterized in that the fuel is completely saturated with the gas at the state of the solution pressure and temperature and the fuel and the gas are continuously supplied regulated in a ratio corresponding to solubility into a gas to fuel mixer (11, 111, 112) from which the evolving solution and a gas bubble stream through a turbulent section (163), whereby the stream of gas bubbles is extensively dissolved, is supplied to a mixing dome (161) which is located above of the mixer (11, 111, 112) hence the solution is diverted into an exhaust section (164) wherein the saturated solution is directed downwardly with such a sinking speed that is lower than the speed at which the gas bubbles rise whereafter the saturated solution is fed to the carburetor respectively the injector (61, 65, 71, 81), whereby the solution pressure is higher than the mixing pressure and the mixing temperature is higher than the solution temperature.

15. Application of the method as in one of the Claims 1 through 5, whereby in a reaction engine gas is dissolved in the fuel in a section (171a-171d)of afuel line(17) between a pump (41) and a reaction nozzle (81), characterized in that the fuel is completely saturated with the gas at the state of the solution pressure and temperature and the fuel and the gas are continuously supplied regulated in a ratio corresponding to solubility into a gas to fuel mixer (11, 111, 112) from which the evolving solution and a gas bubble stream through a turbulent section (163), whereby the stream of gas bubbles is extensively dissolved, is supplied to a mixing dome (161) which is located above of the mixer (11, 111, 112) hence the solution is diverted into an exhaust section (164) wherein the saturated solution is directed downwardly with such a sinking speed that is lower than the speed at which the gas bubbles rise whereafter the saturated solution is fed to the carburetor respectively the injector (61, 65, 71, 81), whereby the solution temperature is equal to the ambient temperature and the mixing temperature is higher than the solution temperature due to addition of radiation heat from the combustion zone and whereby the solution pressure is equal to the mixing pressure.

## Revendications

1. Procédé de distribution de combustible liquide dans l'air de combustion auquel il est mélangé à l'aide d'un carburateur ou d'un injecteur, procédé dans le cadre duquel du gaz, de préférence de l'air et/ou du dioxyde de carbone a été préalablement ajouté au combustible à un état de température de pression de solution assurant une solubilité du gaz plus élevée qu'à l'état de température de pression de mélange de l'air de combustion lors du mélange, ceci dans des rapports de quantités tels que le rapport volumétrique de saturation se trouve dépassé à l'état de température de pression de mélange de l'air de combustion et que cette solution se trouve conduite au carburateur, respectivement: à l'injecteur, procédé caractérisé par le fait que le combustible à l'état de température de pression de solution est complètement saturé avec le gaz, que le combustible et le gaz, dosés conformément au pouvoir solubilisateur, sont conduits en permanence à un mélangeur de gaz et liquide (11, 111, 112) et que la solution s'y formant et un flux de bulles de gaz, partant de là, sont conduits, en passant par une zone de tourbillonnement (163) et se dissolvant amplement se faisant, à un dôme de mélange (161), situé au-dessus, d'où la solution saturée, passsant par un parcours d'éduction (164) est dérivée à une vitesse de descente inférieure à la vitesse ascensionnelle des bulles de gaz, puis amenée au carburateur ou à l'injecteur (61,65,71,81).

2. Procédé selon spécification 1, caractérisé par le fait que la pression de solution est supérieure de plusieurs atmosphères à la pression de mélange de l'air de combustion et que la température de solution et la température de mélange sont à peu près égales ou que la température de mélange est supérieure à la température de solution.

3. Procédé selon spécification 1, caractérisé par le fait que la température de solution correspond à la température ambiante et que la température de mélange, par adjonction de la chaleur de combustion sous forme de rayonnement de la zone de combustion ou de la paroi de la chambre de combustion, y est supérieure et que la pression de solution et la pression de mélange sont égales à la pression atmosphérique standardisée ou que la pression de mélange est inférieure à la pression atmosphérique standardisée.

4. Procédé selon l'une des spécifications de 1 à 3, caractérisé par le fait que le gaz est facilement soluble (dioxyde de carbone), facilement combustible (oxygène) et/ou oxydant (oxygène).

5. Procédé selon l'une des spécifications de 1 à 4, caractérisé par le fait que le combustible consiste en méthanol, alcool, essence/benzène, benzol, mazout, huile Diesel, huile lourde ou en un mélange de combustible et substances nocives.

6. Dispositif pour exploitation du procédé selon l'une des spécifications de 1 à 5, caractérisé par le fait que le mélangeur (11) est un mélangeur-injecteur auquel le combustible est amené à l'aide d'une buse verticale (12) ainsi que le gaz, dans une chambre de mélange (311), située en-dessous, ou un mélangeur à bougie frittée (111), dans lequel, le gaz est amené, d'un côté d'une couche de séparation frittée, poreuse, à l'intérieur d'une pièce frittée cylindrique (314) et le combustible à une chambre de mélange (312), située de l'autre côté de la couche de séparation, ou un mélangeur statique (112), dans la chambre de mélange (313) duquel le gaz et le combustible sont amenés et qu'un tube (15), abritant la zone de tourbillonnement (163), dont la hauteur (h) est supérieure, par exemple du double, à son diamètre (d), est disposé en aval du mélangeur (11, 111, 112), dans le sens du flux, et qu'un carter cylindrique (16), en tant que parcours d'éduction (164) est disposé concentriquement par rapport au tube (15), une conduite de combustible (17) étant raccordée au secteur inférieur (162) de ce tube 16.

7. Dispositif selon spécification 6, caractérisé par le fait que plusieurs mélangeurs (11, 111, 112) et tubes (15) sont disposés les uns à côté des autres dans un carter.

8. Dispositif selon l'une des spécifications 6 ou 7, caractérisé par le fait que le combustible, partant d'un réservoir (40), est amené au mélangeur (11, 111, 112), par l'intermédiaire d'un filtre (42) et d'une soupape de retenue (44), une pompe (41) fournissant la pression de solution.

9. Dispositif selon l'une des spécification de 6 à 8, caractérisé par le fait que le gaz est conduit au mélangeur (11, 111, 112) à partir d'un réservoir sous pression (20) en passant par un détendeur (21) ou d'un compresseur (23) en passant par une soupape de retenue (24) et un détendeur (25), puis par un dispositif de dosage (29).

10. Dispositif selon spécification 9, caractérisé par le fait que le dispositif de dosage (29) est relié à un dispositif de réglage (R), raccordé, côté entrée, à un indicateur de pression (46) ou un détecteur de bulles de gaz, p.ex. un corps flottant ou à un photodétecteur (51) d'un barrage photoélectrique (50, 51 lequel signale l'importance du flux des bulles de gaz dans une broche (161) au-dessus de la zone de tourbillonnement (163), et que le dispositif de réglage (R) commande le dispositif de dosage (29), ce pourquoi le signal du barrage photoélectrique (50, 51) est comparé avec une valeur de comparaison correspondant au signal d'un flux de bulles de gaz alloué, relativement faible par rapport au flux de bulles de gaz à l'entrée du mélangeur (11), le signal de différence ainsi produit servant de valeur de commande.

11. Dispositif selon spécification 9 ou 10, caractérisé par le fait qu'une conduite de retour de combustible (47) à destination du réservoir (40) est disposée au dôme de mélange (161) avec un dispositif de dosage (45), la commande ayant lieu par le dispositif de réglage (R) lorsque le détecteur de bulles de gaz signale la présence d'une bulle de gaz considérable dans le dôme de mélange (161) par un signal de sortie adéquatement élevé.

12. Application du procédé selon l'une des spécifications de 1 à 5, le gaz étant dissous dans le combustible dans une section (171a-171d) de la conduite de combustible (17) entre la pompe de carburant (41 ) et
- en cas de moteur à injection - un distributeur quantitatif de carburant (64) ou
- en cas de moteur Diesel - une pompe à injection (60),
application caractérisée par le fait que le combustible à l'état de températion de pression de solution est entièrement saturé avec le gaz, que le combustible et le gaz, dosés conformément au pouvoir solubilisateur, sont conduits en permanence à un mélangeur de gaz et liquide (11, 111, 112) et que la solution s'y formant et un flux de bulles de gaz, partant de là, sont conduits, en passant par une zone de tourbillonnement (163) et se dissolvant amplement se faisant, à un dôme de mélange (161), situé au-dessus, d'où la solution saturée, passant par un parcours d'éduction (164) est dérivée à une vitesse de descente inférieure à la vitesse ascensionnelle des bulles de gaz, puis amenée au carburateur ou à l'injecteur (61, 65, 71, 81), et par le fait que la pression de solution correspond au moins à la pression de mélange et que la température de solution est plus faible que la température de mélange.

13. Application du procédé selon spécification 12, caractérisée par le fait que les grandeurs commandées (60a, 64a) amenées aux dispositifs de dosage de carburant, comme pompe d'injection (60) ou distributeur de quantité de carburant (64) sont conduites en tant que grandeurs commandées (60b, 64b) ou grandeurs réglées au dispositif de dosage de gaz et carburant (29).

14. Application du procédé selon l'une des spécifications de 1 à 5, du gaz étant dissous dans le combustible dans un dispositif de chauffage et de combustion dans une section (171a-171d) d'une conduite de combustible (17) entre une pompe à combustible (41) et une buse de brûleur (71), application caractérisée par le fait que le combustible à l'état de température de pression de solution est complètement saturé avec le gaz, que le combustible et le gaz, dosés conformément au pouvoir solubilisateur, sont conduits en permanence à un mélangeur de gaz et liquide (11, 111, 112) et que la solution s'y formant et un flux de bulles de gaz, partant de là, sont conduits, en passant par une zone de tourbillonnement (163) et se dissolvant amplement se faisant, à un dôme de mélange (161), situé au-dessus, et d'où la solution saturée, passant par un parcours d'éduc- tion (164), est dérivée à une vitesse de descente inférieure à la vitesse ascensionnelle des bulles de gaz, puis amenée au carburateur ou à l'injecteur (61, 65, 71, 81), et par le fait que la pression de solution est supérieure à la pression de mélange et que la température de mélange est supérieure à la température de solution.

15. Application du procédé selon l'une des spécifications de 1 à 5, du gaz étant dissout dans le combustible dans une section (171a-171d) d'une conduite de combustible (17) entre une pompe à carburant (41) et une buse de motopropulseur (81), application caractérisé par le fait que le combustible à l'état de température de pression de solution est entièrement saturé avec le gaz, que le combustible et le gaz, dosés conformément au pouvoir solubilisateur, sont conduits en permanence à un mélangeur de gaz et liquide (11, 111, 112) et que la solution s'y formant et un flux de bulles de gaz, partant de là, sont conduits, en passant par une zone de tourbillonnement (163) et se dissolvant amplement se faisant, à un dôme de mélange (161), situé au-dessus et d'où la solution saturée, passant par un parcours d'éduction (164) est dérivée à une vitesse de descente inférieure à la vitesse ascensionnelle des bulles de gaz, puis amenée au carburateur ou à l'injecteur (61, 65, 71, 81), et par le fait que la température de solution correspond à la température ambiante et que la température de mélange, en raison de la chaleur rayonnante de la zone de combustion est supérieure à la température de solution et que la pression de solution correspond à la pression de mélange.
